# EUROPÄISCHE PATENTSCHRIFT

(11) **EP 0 900 327 B1**
(45) Veröffentlichungstag und Bekanntmachung des Hinweises auf die Patenterteilung: **17.11.1999**
(21) Anmeldenummer: 97918132.8
(22) Anmeldetag: 14.04.1997
(51) Int. Cl.: F02F 1/42, F01L 1/26

(54) **ZYLINDERKOPF FÜR EINE MEHRZYLINDRIGE BRENNKRAFTMASCHINE**
CYLINDER HEAD FOR A MULTI-CYLINDER INTERNAL COMBUSTION ENGINE
CULASSE POUR MOTEUR A COMBUSTION INTERNE MULTICYLINDRE

(30) Priorität: 22.05.1996 DE 19620546
(43) Veröffentlichungstag der Anmeldung: 10.03.1999
(73) Patentinhaber: AUDI AG, 85045 Ingolstadt (DE)
(72) Erfinder: RIBES-NAVARRO, Salvador, D-74251 Lehrensteinsfeld (DE)
(86) Internationale Anmeldenummer: EP9701848
(87) Internationale Veröffentlichungsnummer: WO9744576

(56) Entgegenhaltungen:
- EP-A- 0 416 600
- WO-A-79/00707
- DE-A- 4 208 725
- US-A- 5 595 156

## Beschreibung

Ein Zylinderkopf für eine mehrzylindrige Brennkraftmaschine umfaßt wenigstens zwei Einlaßventile und zwei Auslaßventile pro Zylinder, die zur Mittelebene des Zylinderkopfes parallel angeordnet sind, wobei die Ventiltellermitten der Einlaßventile sowie die Ventiltellermitten der Auslaßventile jeweils nicht in gleichem Abstand zur Mittelebene des Zylinderkopfes angeordnet sind.

Ein gattungsgemäßer Zylinderkopf ist aus der Druckschrift WO 86/05237 bekannt. Dieser Zylinderkopf ist völlig symmetrisch aufgebaut. Daraus ergeben sich eine ganze Reihe von Problemen bei der Unterbringung der einzelnen Bauteile auf engem Raum innerhalb des Zylinderkopfes.

Bedingt durch die ständig wachsenden Anforderungen an die Kompaktheit und die Montagefreundlichkeit der Zylinderköpfe von Brennkraftmaschinen ist es Aufgabe der vorliegenden Erfindung, einen Zylinderkopf zu konzipieren, der unter optimaler Ausnutzung des vorhandenen Bauraumes eine verbesserte Unterbringung seiner diversen Komponenten erlaubt. Dabei soll gewährleistet sein, daß separat einzusetzende Teile aufgrund der Verwechslungsgefahr möglichst keine unterschiedlichen Geometrien aufweisen.

Gelöst wird diese Aufgabe durch die Merkmale des Patentanspruchs 1. Demnach sind die Einlaßventile wie auch die Auslaßventile von zwei Nockenwellen gesteuert, die zur Mittelebene des Zylinderkopfes parallel angeordnet sind, sind zwischen den Ventilen und den Nocken der Mittelebene Nockenwellen eine Anzahl von identisch ausgebildeten Betätigungshebeln angeordnet und weisen die den Ventilen zugeordneten zylindrischen Nocken der Nockenwellen unterschiedlich große Grundkreisdurchmesser auf. Dadurch wird erreicht, daß die Einlaßkanäle und die Auslaßkanäle des Zylinderkopfes an den Aufnahmen für die Stehbolzen der Zylinder, an den Lagerungen der Nockenwellen und der Betätigungshebel sowie an den Ausnehmungen für die Einspritzdüsen vorbeigeführt werden können. Darüber hinaus können bei dieser Ausführungsform aufgrund der für alle Ventile identisch ausgebildeten Betätigungshebel keine Verwechslungen bei der Bestückung des Zylinderkopfes mit den Betätigungshebeln auftreten. Zu beachten ist, daß bei dieser ersten Ausführungsform die den Einlaßventilen und den Auslaßventilen zugeordneten Betätigungshebel zu den Nockenwellen gleich stark geneigt sind, um eine gleichmäßige Abwälzung bzw. Reibung zwischen dem Betätigungshebel und dem Ventil bzw. dem Ventilkäppchen zu erreichen.

Gemäß Anspruch 3 können die den Ventilen zugeordneten Betätigungshebel zu den Nockenwellen unterschiedlich stark geneigt sein. Dadurch ist dann ein weiterer Freiheitsgrad erschlossen, was eine noch weitergehende Ausnutzung des im Zylinderkopf vorhandenen Bauraumes erlaubt.

Vorteilhaft weisen die Ventilfedern der Einlaßventile und der Auslaßventile, welche den Betätigungshebeln entgegenwirken, je nach Lage der Ventiltellermitten in eingebautem Zustand unterschiedliche Einbaulängen auf. Hierdurch wird erreicht, daß die Ventilfedern, die alle die gleiche Größe und die gleiche Federkonstante aufweisen, je nach Einbaulänge bzw. Kompression mit unterschiedlicher Kraft gegen die Betätigungshebel wirken. Die unterschiedlichen Kräfte sind erforderlich, da nicht nur die Ventiltellermitten der Ventile sondern auch die Betätigungshebel in verschiedenen Abständen zur Mittelebene des Zylinderkopfes bzw. den Nockenwellen angeordnet sind und sich aus den verschiedenen Abständen der Betätigungshebel unterschiedliche Hebelkräfte bei der Anlage an den Nocken der Nockenwellen ergeben. Damit die verwendeten Ventilfedern den daraus resultierenden unterschiedlichen Beanspruchungen gerecht werden, ist es empfehlenswert verhältnismäßig weiche Ventilfedern zu wählen.

Bevorzugt sind die Betätigungshebel als Schlepphebel ausgebildet, wobei die Schlepphebel auf hydraulischen Abstützelementen gelagert sind. Dadurch erübrigt sind die Lagerung der Betätigungshebel auf separaten Wellen, so daß eine wesentliche Platzersparnis gegeben ist. Zudem eignen sich die hydraulischen Abstützelemente aufgrund des Spielausgleichs in besonderer Weise für die Anordnung der Betätigungshebel in verschieden stark geneigten Stellungen relativ zu den Nockenwellen. Die Betätigungshebel können somit problemlos unter verschiedenen Neigungswinkeln angeordnet werden, ohne daß hierbei zusätzliche Maßnahmen getroffen werden müßten.

Die vorliegende Erfindung wird unter Bezugnahme auf die nachfolgenden Zeichnungen näher erläutert. Es zeigen:
- Figur 1: eine Draufsicht des erfindungsgemäßen Zylinderkopfes in stark vereinfachter schematischer Darstellung;
- Figur 2: einen Schnitt entlang der Linie II-II' aus Figur 1, zur Veranschaulichung der Betätigung der beiden Einlaßventile gemäß der Erfindung; und
- Figur 3: einen anderen Schnitt entlang der Linie III-III' aus Figur 1 zur Veranschaulichung der Betätigung der beiden Auslaßventile.

Wie in Figur 1 dargestellt ist, weist der erfindungsgemäße Zylinderkopf 1 jeweils zwei Einlaßventile 2 und zwei Auslaßventile 3 pro Zylinder 4 auf. Die Ventiltellermitten 5 der beiden Einlaßventile 2 wie auch die Ventiltellermitten 5' der beiden Auslaßventile 3 sind in verschiedenen Abständen zur Mittelebene M des Zylinderkopfes 1 angeordnet.

Da die Einlaßventile 2 und die Auslaßventile 3 im wesentlichen senkrecht stehen bzw. parallel zur den Achsen der Zylinder 4 orientiert sind, sind die Ventilschäfte 6 der Einlaßventile 2 und die Ventilschäfte 6' der Auslaßventile 3 in verschiedenen Abständen zu den Achsen einer ersten und einer zweiten oben liegenden Nockenwelle 7, 7' angeordnet.

Wie aus den Figuren 2 und 3 hervorgeht sind zwischen den Nocken 8 der Nockenwellen 7, 7' und den freien Enden der Ventilschäfte 6, 6' jeweils identisch ausgebildete Betätigungshebel 9 angeordnet. Diese Betätigungshebel 9 sind als einfache Schlepphebel ausgebildet und auf einem hydraulischen Abstützelement 10 mit einem halbkugeligen Gelenkkopf 11 gelagert.

Mittels einer Ventilfeder 12 werden die Betätigungshebel 9 zur Anlage gegen die Nocken 8 der Nockenwellen 7, 7' gebracht. Folglich wirken die Betätigungshebel 9 dann, wenn sie von den Nocken 8 beaufschlagt werden, entgegen der Kraft der Ventilfedern 12.

Entsprechend der in Figur 2 dargestellten Ausführungsform der vorliegenden Erfindung weisen die den Einlaßventilen 2 zugeordneten Nocken 8 der Nockenwellen 7, 7' unterschiedlich große Grundkreisdurchmesser D_{G1}, D_{G2} auf. Es ist deutlich erkennbar, daß dort D_{G1} größer ist als D_{G2}. Somit haben die verschiedenen Betätigungshebel 9 alle die gleiche Stellung bzw. Neigung im Zylinderkopf 1. Durch den jeweiligen Grundkreisdurchmesser D_{G1}, D_{G2} und durch die Lage der Einlaßventile 2 definiert sich dabei der Arbeitsbereich der Betätigungshebel 9. Der Arbeitsbereich ist jener Bereich, der mit den Nocken 8 der Nockenwellen 7, 7' in Kontakt steht.

Um selbst bei verschieden definierten Arbeitsbereichen der Betätigungshebel 9 annähernd gleiche Hebelkräfte auf der Seite des Abstützelements 10 und auf der Seite des freien Endes des Ventilschafts 6, 6' beibehalten zu können, weisen die verwendeten Ventilfedern 12, welche alle die gleiche Größe und die gleiche Federkonstante haben, im eingebauten Zustand unterschiedliche Einbaulängen L_{F1}, L_{F2} auf. In Figur 2 ist die Einbaulänge L_{F1} geringer gewählt als die Einbaulänge L_{F2}.

Zum besseren Verständnis der Erfindung ist in Figur 3 noch ein Schnitt entlang der Linie III-III' durch die beiden Auslaßventile 3 dargestellt. Aus dieser Darstellung wird klar, daß die Größenverhältnisse für die Auslaßventile 3 gerade entgegengesetzt sind. Denn dort ist der Grundkreisdurchmesser D_{G1} kleiner als der Grundkreisdurchmesser D_{G2}. Außerdem ist dort die Einbaulänge L_{F1} der einen Ventilfeder 12 größer gewählt als die Einbaulänge L_{F2} der anderen Ventilfeder 12.

## Patentansprüche

1. Zylinderkopf für eine mehrzylindrige Brennkraftmaschine, mit
- wenigstens zwei Einlaßventilen (2) und zwei Auslaßventilen (3) pro Zylinder (4), die zur Mittelebene (M) des Zylinderkopfes (1) parallel angeordnet sind, wobei
- die Ventiltellermitten (5) der Einlaßventile (2) sowie die Ventiltellermitten (5') der Auslaßventile (3) jeweils nicht in gleichem Abstand zur Mittelebene (M) des Zylinderkopfes (1) angeordnet sind,
dadurch gekennzeichnet, daß
- die Einlaßventile (2) sowie die Auslaßventile (3) von zwei Nokkenwellen (7, 7') gesteuert werden, die zur Mittelebene (M) des Zylinderkopfes parallel angeordnet sind,
- zwischen den Ventilen (2, 3) und den Nocken (8) der Nockenwellen (7, 7') eine Anzahl von identisch ausgebildeten Betätigungshebeln (9) angeordnet ist, und
- die den Ventilen (2, 3) zugeordneten Nocken (8) der Nockenwellen (7, 7') unterschiedlich große Grundkreisdurchmesser (D_{G1}, D_{G2}) aufweisen.

2. Zylinderkopf nach Anspruch 1, dadurch gekennzeichnet, daß die den Ventilen (2, 3) zugeordneten Betätigungshebel (9) zu den Nockenwellen (7, 7') unterschiedlich stark geneigt sind.

3. Zylinderkopf nach Anspruch 1 oder 2, dadurch gekennzeichnet, daß die Betätigungshebel (9) jeweils entgegen der Kraft einer Ventilfeder (12) wirken, wobei die Ventilfedern (12) der Einlaßventile (2) sowie der Auslaßventile (3) je nach Lage der Ventiltellermitten (5, 5') in eingebautem Zustand unterschiedliche Einbaulängen (L_{F1}, L_{F2}) aufweisen.

4. Zylinderkopf nach einem der Ansprüche 1 bis 3, dadurch gekennzeichnet, daß die Betätigungshebel (9) als Schlepphebel ausgebildet sind.

5. Zylinderkopf nach Anspruch 4, dadurch gekennzeichnet, daß die Schlepphebel auf hydraulischen Abstützelementen (10) gelagert sind.

## Claims

1. Cylinder head for a multicylinder internal combustion engine, with
- at least two intake valves (2) and two exhaust valves (3) per cylinder (4), arranged parallel with the centre plane (M) of the cylinder head (1), with
- both the centres of the intake valve discs (5) and the centres of the exhaust valve discs (5') located at unequal distances from the centre plane (M) of the cylinder head (1),
characterized in that
- both the intake valves (2) and the exhaust valves (3) are controlled by two camshafts (7, 7') which are arranged parallel with the centre plane (M) of the cylinder head.
- a number of identically formed actuating levers (9) are arranged between the valves (2, 3) and the cams (8) of the camshafts (7, 7'), and
- the cams (8) of the camshafts (7, 7') assigned to the valves (2, 3) have different base diameters (D_{G1}, D_{G2}).

2. Cylinder head according to Claim 1, characterized in that the actuating levers (9) assigned to the valves (2, 3) are inclined at different angles to the camshafts (7, 7').

3. Cylinder head according to Claim 1 or Claim 2, characterized in that each of the actuating levers (9) acts against the force of a valve spring (12), and the springs (12) of the intake valves (2) and exhaust valves (3) have different lengths (L_{F1}, L_{F2}) when in the fitted condition, according to the location of the valve disc centres (5, 5').

4. Cylinder head according to any one of Claims 1 to 3, characterized in that the actuating levers (9) are constructed as drag levers.

5. Cylinder head according to Claim 4, characterized in that the drag levers are mounted on hydraulic supporting elements (10).

## Revendications

1. Culasse pour un moteur à combustion interne à plusieurs cylindres, avec
- pour chaque cylindre (4), au moins deux soupapes d'admission (2) et deux soupapes d'échappement (3), qui sont disposées parallèlement au plan médian (M) de la culasse (1), pour laquelle
- les centres (5) des disques des soupapes d'admission (2) ainsi que les centres (5') des disques des soupapes d'échappement (3) ne sont pas disposés respectivement à une même distance du plan médian (M) de la culasse (1),
caractérisée en ce que
- les soupapes d'admission (2) ainsi que les soupapes d'échappement (3) sont commandées par deux arbres à cames (7,7'), qui sont disposés parallèlement au plan médian (M) de la culasse,
- un nombre de leviers d'actionnement (9) agencés de façon identique est disposé entre les soupapes (2,3) et les cames (8) des arbres à cames (7,7'), et
- les cames (8) associées aux soupapes (2,3) des arbres à cames (7,7') ont des diamètres de base (D_{G1}, D_{G2}) différents.

2. Culasse selon la revendication 1, caractérisée en ce que les leviers d'actionnement (9), qui sont associés aux soupapes (2,3), sont inclinés différemment par rapport aux arbres à cames (7,7').

3. Culasse selon la revendication 1 ou 2, caractérisée en ce que les leviers d'actionnement (19) agissent respectivement à l'encontre de la force d'un ressort de soupape (12), dans laquelle les ressorts (12) des soupapes d'admission (2) et des soupapes d'admission (3) possèdent des longueurs de montage (L_{F1},L_{F2}) différentes, en fonction de la position des centres (5,5') des disques de soupapes à l'état monté.

4. Culasse selon l'une des revendications 1 à 3, caractérisée en ce que les leviers d'actionnement (9) sont agencés sous la forme de leviers oscillants.

5. Culasse selon la revendication 4, caractérisée en ce que les leviers oscillants sont tourillonnés sur des éléments de support hydrauliques (10).
